# EUROPÄISCHE PATENTSCHRIFT

(11) **EP 0 909 706 B1**
(45) Veröffentlichungstag und Bekanntmachung des Hinweises auf die Patenterteilung: **26.11.2003**
(21) Anmeldenummer: 98117486.5
(22) Anmeldetag: 15.09.1998
(51) Int. Cl.: B65B 5/10, B65B 5/06

(54) **Verfahren und Vorrichtung zur Behandlung flexibler Beutel**
Method and apparatus for handling flexible pouches
Procédé et dispositif pour la manutention de poches souples

(30) Priorität: 16.10.1997 DE 19745854
(43) Veröffentlichungstag der Anmeldung: 21.04.1999
(73) Patentinhaber: INDAG Gesellschaft für Industriebedarf mbH & Co. Betriebs KG, 69214 Eppelheim/Heidelberg (DE)
(72) Erfinder: Wild, Hans-Peter, Dr., 6300 Zug (CH)
(74) Vertreter: Grünecker, Kinkeldey, Stockmair & Schwanhäusser Anwaltssozietät

(56) Entgegenhaltungen:
- EP-A- 0 775 632
- WO-A-96/22223
- DE-A- 2 315 895
- DE-A- 2 365 082

## Beschreibung

Die Erfindung betrifft eine Packvorrichtung für Beutel in Verpackungsbehälter gemäß dem Oberbegriff des Anspruchs 1 und ein Verfahren zum Verpacken von Beuteln in Verpackungsbehälter.

Eine gattungsgemäße Packvorrichtung ist aus der DE 23 15 895 C2 bekannt Am Ende einer Abfüllablage für Folienbeutel werden diese zu Verpackungseinheiten zusammengefaßt und in Verpackungsbehälter, z.B. Kartons, für den Transport bzw. Verkauf verpackt. Als Beutel kommen z.B. Folienbeutel in Betracht, die nach ihrer Befüllung verschweißt und damit verschlossen werden. Zum automatischen Verpacken werden jeweils mehrere Beutel zu einer Gruppe in einer Reihe zusammengefaßt und in Aufnahmekammern einer Transporteinrichtung zu einer Abgabestation transportiert. An dieser Abgabestation wird jeweils eine Gruppe von Beuteln in Verpackungsbehälter abgeworfen, die von einer Fördereinrichtung unterhalb der Transporteinrichtung entlang geführt werden. Die Transporteinrichtung ist dabei umlaufend ausgestaltet. An einer der ersten Abgabestationen gegenüberliegenden zweiten Abgabestation wird eine zweite Gruppe von Beuteln in die Verpackungsbehälter abgeworfen, so daß die Verpackungsbehälter mit zwei Teilfüllungen gefüllt sind, wobei die Beutel einer jeden Teilfüllung untereinander gleich ausgerichtet sind.

Bei der bekannten Packvorrichtung ist die Transportvorrichtung ein kreisförmiges Karussell. Die Aufnahmekammern für die Gruppen von Beuteln, die eine Teilfüllung eines Verpackungsbehälters bilden sollen, erstrecken sich im wesentlichen radial in diesem Karussell. Zwischen zwei benachbarten Aufnahmekammern entsteht auf diese Weise ein Winkel.

Aufgabe der Erfindung ist es demgegenüber eine Packvorrichtung und ein Verfahren anzugeben, mit denen eine größere Anzahl von Beuteln in kürzerer Zeit in Verpakkungsbehälter abgefüllt werden können und damit die Effektivität und Wirtschaftlichkeit auf diese Weise erhöht wird. Diese Aufgabe wird durch eine gattungsgemäße Packvorrichtung, die die Merkmale des kennzeichnenden Teils des Anspruchs 1 aufweist, und ein Verfahren mit den Merkmalen des Anspruchs 12 gelöst. Vorteilhafte Ausgestaltungen der erfindungsgemäßen Packvorrichtung sind Gegenstand der Unteransprüche.

Bei der erfindungsgemäßen Packvorrichtung ist die Fördereinrichtung derart ausgestaltet, daß mindestens zwei Verpackungsbehälter parallel nebeneinander transportiert werden können. Die umlaufende Transporteinrichtung weist im Bereich der Abgabestationen geradlinige Abschnitte auf, wobei in den geradlinigen Abgabeabschnitten jeweils mindestens zwei Abgabestationen nebeneinander angeordnet sind.

Die geradlinigen Abgabeabschnitte ermöglichen ein paralleles Abgeben von mindestens zwei Teilgruppen von Beuteln in gleicher Ausrichtung. Es können also jeweils zwei nebeneinander herangeführte Verpackungsbehälter gleichzeitig beschickt werden. Bei der bekannten Vorrichtung aus DE 23 15 895 C2 ist dagegen eine parallele Befüllung von verschiedenen Verpackungsbehältern nicht möglich, da zwischen den einzelnen Aufnahmekammern ein Winkel gebildet wird und dementsprechend die Ausrichtung der darin befindlichen Gruppen von Beuteln unterschiedlich ist Eine Abgabe in parallel von einer Fördereinrichtung unterhalb der Transporteinrichtung zugeführten Verpackungsbehälter ist daher nicht möglich oder nur mit hohem Konstruktionsaufwand zu realisieren.

Vorteilhafterweise ist vorgesehen, daß je Verpackungsbehälter zwei Teilfüllungen und zwei gegenüberliegende geradlinige Abgabeabschnitte mit je mindestens zwei Abgabestationen vorgesehen sind, wobei in dem einen Abgabeabschnitt die jeweils ersten Teilfüllungen an die Verpackungsbehälter abgegeben werden und in dem anderen Abgabeabschnitt die jeweils zweiten Teilfüllungen. Auf diese Weise werden mit Hilfe einer Transporteinrichtung beide Teilfüllungen für einen Verpackungsbehälter von nur einer Transporteinrichtung abgegeben.

Dabei kann einfacherweise vorgesehen sein, daß in dem Abgabeabschnitt, der in Bewegungsrichtung der Transporteinrichtung auf die Aufgabestation folgt, aus jeder zweiten Aufnahmekammer, die in diesen aufgenommenen Beutel in einen Verpackungsbehälter abgegeben werden und die in den jeweils anderen Aufnahmekammern enthaltenen Beutel in dem gegenüberliegenden Abgabeabschnitt in einen anderen Verpakkungsbehälter abgegeben werden, der daraufhin mittels der Fördereinrichtung zum ersten Abgabeabschnitt befördert wird.

In vorteilhafter Ausgestaltung können die Aufnahmekammern mehrere Beutel in einer Reihe aufnehmen und weisen eine Breite auf, die kleiner ist als die maximale Seitenausdehnung eines Beutels und größer als dessen minimale Seitenausdehnung. In der Regel weisen Folienbeutel eine in etwa rautenförmige Standfläche auf. In derartig ausgestalteten Aufnahmekammern richten sich solche Beutel schräg aus und verringern damit den Platzbedarf.

Einfacherweise können die Gruppen von Beuteln, die in einer Aufnahmekammer aufgenommen sind, durch Sternräder im äußeren Bereich der Transporteinrichtung auf ein gewünschtes Packmaß zusammengeschoben werden. Derartige Sternräder sind einfache mechanische und zuverlässige Konstruktionselemente. Die Sternräder können dabei in den geradlinigen Abschnitten der Transporteinrichtung vorgesehen sein oder den nichtgeradlinigen Abschnitten.

Weiterhin ist es vorteilhaft, wenn die Abgabestationen Abwurfmechanismen umfassen, mit deren Hilfe die Beutel einer Teilfüllung jeweils in darunter befindliche Verpackungsbehälter abgeworfen werden können, und wenn weiterhin Fallschächte unterhalb der Abgabestationen der Transporteinrichtungen vorgesehen sind, die derart ausgestaltet sind, daß die Beutel einer Teilfüllung lagerichtig in die darunter befindlichen Verpakkungsbehälter abgegeben werden. Ein Abwerfen der Beutel von der Transporteinrichtung in die darunter befindlichen Verpackungsbehälter stellt eine einfache Möglichkeit der Übergabe dar. Durch die Fallschächte ist gesichert, daß die Beutel lagerichtig zu liegen kommen.

Vorteilhafterweise wird das Abgeben der Beutel mit Hilfe von Ausstoßvorrichtungen unterstützt, die die Beutel aus den Aufnahmekammern in die darunter befindlichen Verpackungsbehälter stoßen.

Die Transporteinrichtung kann als Endlosband in der Art eines Gliederbandes aufgebaut sein, wobei die einzelnen Glieder die Aufnahmekammern tragen. Gemäß einer vorteilhaften Ausgestaltung ist andererseits eine Schiene vorgesehen, in der Halterungen für die Aufnahmekammern eingreifen, die in der Schiene umlaufen. Die Halterungen können an verschiedenen Stellen der Aufnahmekammern angreifen, vorteilhafterweise jedoch an der Rückseite einer jeden Aufnahmekammer. Auf diese Weise wird erreicht, daß die einzelnen Aufnahmekammern sich im Bereich der nicht geradlinigen Abschnitte auffächem und sich nicht gegenseitig behindern.

Im folgenden wird anhand der beiliegenden Figuren eine bevorzugte Ausführungsform der erfindungsgemäßen Packvorrichtung beschrieben. Dabei zeigt:
- Fig. 1: eine schematische Draufsicht einer erfindungsgemäßen Packvorrichtung und
- Fig. 2: einen Schnitt etwa entlang der Linie I-I in der Fig. 1.

Beschrieben wird eine erfindungsgemäße Packvorrichtung und ein erfindungsgemäßes Verfahren für Getränkefolienbeutel. Die hier betroffenen Folienbeutel bestehen beispielsweise aus Aluminiumlaminatfolien. Zwei derartige Folien sind an den Seiten miteinander verschweißt Unten ist ein ausfaltbarer Standboden eingesetzt, so daß sich die Folienbeutel beim Befüllen nach unten hin erweitern.

in der Draufsicht der Fig. 1 bezeichnet 1 die Transporteinrichtung mit den Aufnahmekammern 13. Im gezeigten Ausführungsbeispiel sind die Aufnahmekammern 13 in Richtung des äußeren Umfanges der Transporteinrichtung 1 offen. Ihre Breite 15 ist geringer als die Breite 16 der Folienbeutel. Die Transporteinrichtung läuft um Umlenkrollen 14 in der Pfeilrichtung 11 um. Unterhalb der Transporteinrichtung 1 befindet sich eine Fördereinrichtung 2, die sich linear in Pfeilrichtung 10 bewegt. 7 bezeichnet eine Aufgabestation für den Folienbeutel 3 in die Aufnahmekammern 13. 4 bzw. 5 bezeichnen Folienbeutel, die bereits in den Bereichen 12b bzw. 12a der Verpackungsbehälter 12 zu liegen gekommen sind. Bezugsziffern 8 bzw. 9 bezeichnen den ersten bzw. zweiten Abgabeabschnitt. 13a bzw. 13b bezeichnen die zweiten, vierten, sechsten, ... bzw. die ersten, dritten, fünften, ... Aufnahmekammern in Bewegungsrichtung der Transporteinrichtung 1. 6 bezeichnet Sternräder, die in die offenen Seiten der Aufnahmekammern 13 eingreifen können.

Mit Ausnahme der Folienbeutel, die an der Aufgabestation 7 in die entsprechenden Aufnahmekammern 13 eingegeben worden sind, sind in der Figur 1 die Folienbeutel nur als Striche dargestellt, die die jeweiligen Oberkanten der Folienbeutel symbolisieren sollen.

Beim gezeigten Ausführungsbeispiel ist die Transporteinrichtung 1 mit den Aufnahmekammern 13 an deren Rückseite verbunden. Die Aufnahmekammern werden an ihrer offenen Seite durch eine Stütze 1 b abgestützt. Es sind jedoch auch andere Realisierungen für die Transporteinrichtung 1 denkbar.

In Fig. 2 ist ein Schnitt etwa entlang der Linie I-I in Figur 1 gezeigt. Gleiche Elemente sind mit gleichen Bezugszeichen bezeichnet. Halterungen 22 sind erkennbar, die in Schienen 21 eingreifen, um ein Umlaufen der Aufnahmekammern 13 mit der Transporteinrichtung 1 zu ermöglichen. Die Fördereinrichtung 2 besteht beim dargestellten Ausführungsbeispiel aus Laufschienen 2a und Antriebselementen 2b. 23 bezeichnet Fallschächte, die gegebenenfalls im Takt der Fördereinrichtung mit Hilfe des Mechanismus 24 ausgelöst werden. Die gesamte Einrichtung wird von einem Tragegestell 25 getragen.

Die Vorrichtung arbeitet wie folgt:

Die Folienbeutel 3 werden in der Aufgabestation 7 in die Aufnahmekammern 13 eingebracht. Dazu werden sie in an sich bekannter Weise z.B. mit Hilfe eines Förderbandes in die Aufnahmekammern 13 transportiert. Die Beutel 3 können z.B. Folienbeutel für Getränke sein, die in einer vorausgegangenen Station gefüllt und durch Verschweißen der Oberkante verschlossen wurden. Die Aufnahmekammern 13 haben eine Breite, die es den Folienbeutel erlaubt, sich in schräger Ausrichtung auszurichten, wie es in der Fig. 1 gezeigt ist. Bei dem gezeigten Beispiel befinden sich in jeder Aufnahmekammer fünf Folienbeutel. Die Transporteinrichtung 1 wird taktweise betrieben. Von den Sternrädem 6 werden die Beutel in der Aufnahmekammer auf ihr Packmaß zusammengedrückt. Im ersten Abgabeabschnitt 8 werden die zweite, vierte, sechste, ... Aufnahmekammer 13a entleert. Dazu werden die Bodenflächen der Aufnahmekammern 13a die sich gerade im ersten Abgabeabschnitt 8 befinden, geöffnet. Dabei werden je Arbeitstakt zwei Aufnahmekammern entleert. Unterhalb der Transporteinrichtung bewegt sich in linearer Richtung 10 die Fördereinrichtung 2. Im selben Takt wie die Transporteinrichtung 1 werden von der Fördereinrichtung 2 jeweils parallel zueinander 2 Verpakkungsbehälter 12 unterhalb des ersten Abgabeabschnitts transportiert. Die Ausrichtung der zwei Abgabestationen des ersten Abgabeabschnittes 8 ist dabei bezüglich der darunter entlang bewegten Verpackungsbehälter 12 derart, daß im ersten Abgabeabschnitt 8 jeweils die zweite Teilfüllung 5 in den entsprechenden Bereich 12a der Verpackungsbehälter 12 abgegeben wird. Figur 1 zeigt den Abgabeabschnitt 8 in einem Zustand kurz vor dem Abgeben der Folienbeutel aus den Aufnahmekammern 13a.

Die Aufnahmekammern 13, von denen im Anschluß an den ersten Abgabeabschnitt 8 noch die erste, dritte, fünfte, ... 13b gefüllt sind, werden von der Transporteinrichtung 1 weiter zum zweiten Abgabeabschnitt 9 verbracht Die Fördereinrichtung 2 bringt leere Verpackungsbehälter unterhalb des ersten Abgabeabschnittes 8. Dort werden die noch nicht entleerten Aufnahmekammern 13b in den Bereich 12b der Verpackungsbehälter 12 abgegeben, die der ersten Teilfüllung entsprechen. Dazu werden die Bodenbereiche der Aufnahmekammern 13b geöffnet, die sich gerade in dem zweiten Abgabeabschnitt 9 befinden. Figur 1 zeigt den Zustand des Abgabeabschnittes 9 kurz vor dem Abgeben der Folienbeutel aus den Aufnahmekammern 13b. Die Fördereinrichtung 2 fördert dann die auf diese Weise zur Hälfte gefüllten Verpackungsbehälter 12 zum ersten Abgabeabschnitt 8, in dem die zweite Teilfüllung 5, wie oben erläutert, eingebracht wird.

Fig. 2 zeigt den zweiten Abgabeabschnitt 9. In dem gezeigten zweiten Abgabeabschnitt 9 werden die Aufnahmekammern 13b entleert. Durch einen Mechanismus 24 wird im entsprechenden Takt der Fördereinrichtung 2 bzw. der Transporteinrichtung 1 jeweils Fallschächte 23 bedient, die ein lagerichtiges Herunterfallen der Beutel 3 gewährleisten. Gleichzeitig werden die Bodenbereiche der Aufnahmekammer 13b, die sich gerade in dem Abgabeabschnitt 9 befinden, durch einen nicht weiter interessierenden Mechanismus geöffnet. Ein solcher Mechanismus kann z.B. mit Hilfe einer Führungskulisse für die Bodenbereiche der Aufnahmekammern oder durch einen elektromagnetischen Verschluß erreicht werden. Beim gezeigten Beispiel sind als Fallschächte Rutschen vorgesehen, die die Beutel in den entsprechenden Bereichen 12b für die erste Teilfüllung 4 der Verpackungsbehälter 12 ablegt. Figur 2 zeigt den Abgabeabschnitt 9 kurz nach der Abgabe der Folienbeutel in die Bereiche 12b der Verpackungsbehälter. Das Abwerfen kann z.B. durch einen nichtgezeigten Ausstoßmechanismus unterstützt werden, der in den Abgabestationen von oben in die Aufnahmekammern eingreift und die Folienbeutel 5 nach unten ausstößt.

Der zweite Teilbereich 12a eines jeden Verpackungsbehälters 12 wird in dem ersten Abwurfabschnitt 8 befüllt. Im Anschluß an die gezeigte Packvorrichtung werden beim gezeigten Beispiel die einzelnen Verpackungsbehälter 12 zusammengeklappt, so daß ein Verpackungsbehälter 12 zwei Reihen von je fünf Folienbeuteln enthält, die nebeneinander angeordnet sind. Sind die zwei Seitenflächen der Folienbeutel 3 unterschiedlich, z.B. durch einen entsprechenden Aufdruck, so ist durch die gegenüberliegende Anordnung der Abwurfabschnitte 8 und 9 gewährleistet, daß in beiden Bereichen 12a und 12b der Verpackungsbehälter 12 die gleiche Seitenfläche der jeweiligen Folienbeutel 3 nach außen zeigt.

Um die einzelnen Beutel 3 in der jeweiligen Aufnahmekammer 13 auf das gewünschte Packmaß zusammenzudrücken, sind im Außenbereich der Transporteinrichtung 1 Sternräder 6 vorgesehen, die in die einzelnen Aufnahmekammern 13 eingreifen können und die Beutel dort in gewünschter Weise zusammendrücken können. Beim gezeigten Ausführungsbeispiel befinden sich die Sternräder 6 in den Umlenkbereichen vor den jeweiligen Abgabeabschnitten 8, 9. Je nach Anforderung können jedoch beliebig viele Sternräder an verschiedenen Stellen im Außenbereich der Transporteinrichtung 1 vorgesehen sein.

Die geradlinigen Abschnitte der Transporteinrichtung 1 ermöglichen ein paralleles Abgeben von zwei Reihen von Folienbeuteln in zwei parallel darunter vorbeigeführten Verpackungsbehältern. Da die Abgabeabschnitte 8, 9 an den geradlinigen Bereichen der Transporteinrichtung 1 angeordnet sind, entsteht zwischen den Aufnahmekammern, die jeweils in den Abwurfabschnitten 8 abgeworfen werden, kein Winkel, wodurch ein paralleles Abgeben zweier Teilgruppen von Folienbeuteln in zwei nebeneinander transportierte Verpackungsbehälter unmöglich gemacht werden würde. Der Durchsatz und die Effektivität einer Packvorrichtung der erfindungsgemäßen Art ist also stark erhöht.

## Patentansprüche

1. Packvorrichtung für Beutel in Verpackungsbehälter, mit
einer umlaufenden Transporteinrichtung (1) mit Aufnahmekammern (13), in denen jeweils Gruppen von Beuteln transportiert werden, die eine Teilfüllung eines Verpakkungsbehälters bilden sollen, wobei die Beutel einer Teilfüllung untereinander gleiche Ausrichtung haben,
einer Aufgabestation (7), in welcher die Beutel den Aufnahmekammern (13) zugeführt werden, und
einer Fördereinrichtung (2) zur Zu- und Abführung der Verpackungsbehälter zu mindestens zwei Abgabestationen im Bereich einer Packstation, in welchen jeweils die einer Teilfüllung entsprechenden Beutel von der Transporteinrichtung an die Verpackungsbehälter abgegeben werden,
wobei die Transporteinrichtung (1) ober halb der Fördereinrichtung (2) angeordnet ist.
**dadurch gekennzeichnet, daß**
die Fördereinrichtung (2) so ausgebildet ist, daß sie mindestens zwei Verpackungsbehälter (12) parallel nebeneinander transportieren kann, und daß
die umlaufende Transporteinrichtung (1) im Bereich der Abgabestationen geradlinige Abgabeabschnitte (8, 9) aufweist und in den Abgabeabschnitten jeweils mindestens zwei Abgabestationen nebeneinander angeordnet sind.

2. Packvorrichtung nach Anspruch 1, **dadurch gekennzeichnet, daß**
je Verpackungsbehälter (12) zwei Teilfüllungen (4, 5) vorgesehen sind, und
zwei gegenüberliegende, geradlinige Abgabeabschnitte (8, 9) der Transporteinrichtung (1) vorgesehen sind, wobei in dem einen Abgabeabschnitt (9), die jeweils ersten Teilfüllungen (4) an die Verpackungsbehälter (12) abgegeben werden, und in dem anderen Abgabeabschnitt (8) die jeweils zweiten Teilfüllungen (5).

3. Packvorrichtung nach Anspruch 2, **dadurch gekennzeichnet, daß** in dem Abgabeabschnitt (8), der in Bewegungsrichtung (11) der Transporteinrichtung (1) der Aufgabestation (7) folgt, aus jeder zweiten Aufnahmekammer (13a) die in diese aufgenommenen Beutel in einen Verpackungsbehälter und die in den jeweils anderen Aufnahmekammern (13b) enthaltenen Beutel in dem gegenüberliegenden Abgabeabschnitt (9) in einen anderen Verpackungsbehälter abgegeben werden, der daraufhin mittels der Fördereinrichtung (2) zum ersten Abgabeabschnitt (8) befördert wird.

4. Packvorrichtung nach einem der Ansprüche 1 bis 3, **dadurch gekennzeichnet, daß** die Aufnahmekammern (13) mehrere Beutel (3) in einer Reihe aufnehmen können und eine Breite (15) aufweisen, die kleiner ist als die maximale Seitenausdehnung eines Beutels (3) und größer als die minimale Seitenausdehnung eines Beutels.

5. Packvorrichtung nach einem der Ansprüche 1 bis 4, **gekennzeichnet durch** Sternräder (6) im Außenbereich der Transporteinrichtung (1), die in die Aufnahmeöffnung der Aufnahmekammern (13) eingreifen, um die darin aufgenommenen Beutel (3) auf ein gewünschtes Packmaß zusammenzuschieben.

6. Packvorrichtung nach Anspruch 5, **dadurch gekennzeichnet, daß** Sternräder (6) in den nichtgeradlinigen Abschnitten der Transporteinrichtung (1) vorgesehen sind.

7. Packvorrichtung nach einem der Ansprüche 5 und 6, **dadurch gekennzeichnet, daß** Sternräder in den geradlinigen Abschnitten der Transporteinrichtung (1) vorgesehen sind.

8. Packvorrichtung nach einem der Ansprüche 1 bis 7, **gekennzeichnet durch**
Abwurfmechanismen (24) im Bereich der Abgabestationen, mit deren Hilfe die Beutel (3) einer Teilfüllung jeweils in darunter befindliche Verpackungsbehälter (12) abgeworfen werden können.

9. Packvorrichtung nach Anspruch 8, **gekennzeichnet durch** Fallschächte (23) unterhalb der Abgabestationen der Transporteinrichtung (1), die derart ausgestaltet sind, daß die Beutel (3) einer Teilfüllung lagerichtig in die Verpackungsbehälter (12) fallen.

10. Packvorrichtung nach Anspruch 8, **gekennzeichnet durch** Ausstoßvorrichtungen, die im Bereich der Abgabestationen die Beutel aus den Aufnahmekammern in die Verpackungsbehälter (12) stoßen.

11. Packvorrichtung nach einem der Ansprüche 1 bis 10, **dadurch gekennzeichnet, daß** die Transporteinrichtung (1) eine Schiene (21) umfaßt, in der Halterungen (22) für die Aufnahmekammern (13) eingreifen, wobei die Halterungen (22) in der Schiene (21) umlaufen.

12. Verfahren zum Verpacken von Beuteln in Verpackungsbehälter, bei welchem jeweils zwei Verpackungsbehälter parallel befüllt werden, die von einer Fördereinrichtung parallel transportiert werden, wobei in einem ersten Abgabeabschnitt die jeweils einer ersten Teilfüllung entsprechenden Beutel in die zwei jeweiligen Verpackungsbehälter gegeben werden und in einem zweiten Abgabeabschnitt die einer zweiten Teilfüllung entsprechenden Beutel in die zwei jeweiligen Verpakkungsbehälter gegeben werden, wobei die Beutel einer Teilfüllung untereinander gleiche Ausrichtung haben und die Abgabeabschnitte an zwei gegenüberliegenden geradlinigen Abschnitten einer umlaufenden Transporteinrichtung liegen, die die Beutel in Gruppen, die jeweils einer Teilfüllung entsprechen, zu den Abgabeabschnitten transportiert.

## Claims

1. Packing apparatus for bags in packaging containers, comprising:
an endless transportation means (1) including receiving chambers (13) in which groups of bags are respectively transported that are to form a partial filling of a packaging container, the bags of one partial filling having the same orientation with respect to one another;
a supply station (7) in which the bags are supplied to the receiving chambers (13); and
a conveying means (2) for supplying and discharging the packaging containers to at least two discharge stations in the area of a packing station, in which stations the bags corresponding to a partial filling are respectively discharged by the transportation means to the packaging containers,
the transportation means (1) being arranged above the conveying means (2),
**characterized in that**
the conveying means (2) is configured such that it can transport at least two packaging containers (12) in parallel and side by side, and that
the endless transportation means (1) comprises straight discharge sections (8, 9) in the area of the discharge stations, and at least two discharge stations are respectively arranged in the discharge sections side by side.

2. The packing apparatus according to claim 1, **characterized in that**
two partial fillings (4, 5) are provided per packaging container (12), and there are provided two opposite straight discharge sections (8, 9) of the transportation means (1), the respectively first partial fillings (4) being discharged to the packaging containers (12) in the one discharge section (9), and the respectively second partial fillings being discharged into the other discharge section (8).

3. The packing apparatus according to claim 2, **characterized in that** in the discharge section (8) which in the motional direction (11) of the transportation means (1) follows the supply station (7), every second receiving chamber (13a) discharges the bags received in said chamber into a packaging container, and the bags contained in the respectively other receiving chambers (13b) are discharged in the opposite discharge section (9) into another packaging container which is then conveyed by means of the conveying means (2) to the first discharge section (8).

4. The packing apparatus according to any one of claims 1 to 3, **characterized in that** the receiving chambers (13) can receive a plurality of bags (3) in one row and have a width (15) which is smaller than the maximum lateral extension of a bag (3) and greater than the minimum lateral extension of a bag.

5. The packing apparatus according to any one of claims 1 to 4, **characterized by** star-shaped wheels (5) provided in the exterior portion of the transportation means (1), which engage into the receiving opening of the receiving chambers (13) to compress the bags (3) received therein to a desired packing dimension.

6. The packing apparatus according to claim 5, **characterized in that** star-shaped wheels (6) are provided in the sections of the transportation means (1) that are not straight.

7. The packing apparatus according to any one of claims 5 and 6, **characterized in that** star-shaped wheels are provided in the straight sections of the transportation means (1).

8. The packing apparatus according to any one of claims 1 to 7, **characterized by** ejection mechanisms (24) provided in the area of the discharge stations, with the aid of which each of the bags (3) of a partial filling can be ejected into packaging containers (12) positioned thereunder.

9. The packing apparatus according to claim 8, **characterized by** chutes (23) which are provided below the discharge stations of the transportation means (1) and designed such that the bags (3) of a partial filling fall into the packaging containers (12) in a correct position.

10. The packing apparatus according to claim 8, **characterized by** ejection devices which in the area of the discharge stations eject the bags from the receiving chambers into the packaging containers (12).

11. The packing apparatus according to any one of claims 1 to 10, **characterized in that** the transportation means (1) comprises a rail (21) which is engaged by holding means (22) for the receiving chambers (13), said holding means (22) running in the rail (21).

12. A method for packaging bags in packaging containers, wherein two packaging containers are each filled in parallel and are transported in parallel by a conveying means, wherein in a first discharge section the bags respectively corresponding to a first partial filling are discharged into the two respective packaging containers and in a second discharge section the bags corresponding to a second partial filling are discharged into the two respective packaging containers, the bags of a partial filling having the same orientation with respect to one another and the discharge sections being positioned on two opposite straight sections of an endless transportation means which transports the bags to the discharge sections in groups each corresponding to one partial filling.

## Revendications

1. Dispositif d'emballage pour des poches, placées dans des récipients d'emballage, comportant
un dispositif de transport (1) évoluant en circulation, avec des chambres de logement (13), dans chacune desquelles sont transportés des groupes de poches, devant former un remplissage partiel d'un récipient d'emballage, les poches d'un remplissage partiel ayant entre elles une orientation identique,
un poste d'alimentation (7), dans lequel les poches sont amenées aux chambres de logement (13), et
un dispositif de manutention (2), pour assurer l'amenée et l'évacuation des récipients d'emballage à au moins deux postes de délivrance dans la zone d'un poste d'emballage, dans chacun desquels la poche correspondant à un remplissage partiel est délivrée par le dispositif de transport aux récipients d'emballage,
le dispositif de transport (1) étant disposé au-dessus du dispositif de manutention (2),
**caractérisé en ce que**
le dispositif de manutention (2) est réalisé de manière à pouvoir transporter parallèlement les uns à côté des autres au moins deux récipients d'emballage (12), et **en ce que**
le dispositif de transport (1) évoluant en circulation présente, dans la zone des postes de délivrance, des tronçons de délivrance (8, 9) rectilignes et, dans les tronçons de délivrance, étant respectivement disposés les uns à côté des autres au moins deux postes de délivrance.

2. Dispositif d'emballage selon la revendication 1, **caractérisé en ce que** pour chaque récipient d'emballage (12) sont prévus deux remplissages partiels (4, 5), et étant prévus deux tronçons de délivrance (8, 9) du dispositif de transport (1), qui sont rectilignes et opposés, sachant que, dans un premier tronçon de délivrance (9), sont délivrés respectivement des premiers remplissages partiels (4) aux récipients d'emballage (12) et, dans l'autre tronçon de délivrance (8), sont respectivement délivrés les deuxièmes remplissages partiels (5).

3. Dispositif d'emballage selon la revendication 2, **caractérisé en ce que**, dans le tronçon de délivrance (8), qui fait suite au poste d'alimentation (7) en observant dans la direction de déplacement (11) du dispositif de transport (1), à partir de chaque deuxième chambre de logement (13a), les poches logées dans celle-ci sont transportées dans un récipient d'emballage et les poches contenues respectivement dans les autres chambres de logement (13b) sont délivrées dans le tronçon de délivrance (9) opposé, dans un autre récipient d'emballage qui, ensuite, est transporté au premier tronçon de délivrance (8) à l'aide du dispositif de manutention (2) .

4. Dispositif d'emballage selon l'une des revendications 1 à 3, **caractérisé en ce que** les chambres de logement (13) peuvent recevoir plusieurs poches (3) en une rangée et avoir une largeur (15) inférieure à l'étendue latérale maximale d'une poche et supérieure à l'étendue latérale minimale d'une poche.

5. Dispositif d'emballage selon l'une des revendications 1 à 4, **caractérisé par** des roues en étoile (6), installées dans la zone extérieure du dispositif de transport (1), qui s'engagent dans l'ouverture de logement des chambres de logement (13) et tassent les poches (3) y étant logées pour qu'elles prennent les dimensions d'emballage souhaitées.

6. Dispositif d'emballage selon la revendication 5, **caractérisé en ce que** des roues en étoile (6) sont prévues dans des tronçons non rectilignes du dispositif de transport (1).

7. Dispositif d'emballage selon l'une des revendications 5 et 6, **caractérisé en ce que** des roues en étoile sont prévues dans les tronçons rectilignes du dispositif de transport (1).

8. Dispositif d'emballage selon l' une des revendications 1 à 7, **caractérisé par** des mécanismes d'éjection (24) installés dans la zone des postes de délivrance, à l'aide desquels les poches (3) d'un remplissage partiel sont respectivement éjectées dans des récipients d'emballage (12) sous-jacents.

9. Dispositif d'emballage selon la revendication 8, **caractérisé par** des puits de chute (23), situés au-dessous des postes de délivrance du dispositif de transport (1) et configurés de manière que les poches (3) d'un remplissage partiel tombent en position correcte dans les récipients d'emballage (12).

10. Dispositif d'emballage selon la revendication 8, **caractérisé par** des dispositifs d'éjection qui, dans la zone des postes de délivrance, choquent les poches pour les faire sortir des chambres de logement et les faire aller dans les récipients d'emballage (12).

11. Dispositif d'emballage selon l'une des revendications 1 à 10, **caractérisé en ce que** le dispositif de transport (1) comprend un rail (21), dans lequel s'engagent des dispositifs de fixation (22) prévus pour les chambres de logement (13), les dispositifs dé fixation (22) circulant dans le rail (21).

12. Procédé d'emballage de poches dans des récipients d'emballage, pour lequel chaque fois deux récipients d'emballage sont remplis parallèlement et transportés parallèlement par un dispositif de manutention, dans un premier tronçon de délivrance, les poches, correspondant chaque fois à un remplissage partiel, étant fournies dans les deux récipients d'emballage respectifs et, dans un deuxième tronçon de délivrance, les poches, correspondant à un deuxième remplissage partiel, étant fournies dans les deux récipients d'emballage respectifs, les poches d'un remplissage partiel étant entre elles d'une orientation identique et les tronçons de délivrance étant placés sur deux tronçons rectilignes, opposés, d'un dispositif de transport évoluant en circulation, qui transporte les poches par groupes qui correspondent chacun à un remplissage partiel, vers les tronçons de délivrance.
